# EUROPÄISCHE PATENTSCHRIFT

(11) **EP 0 081 033 B1**
(45) Veröffentlichungstag und Bekanntmachung des Hinweises auf die Patenterteilung: **29.05.1985**
(21) Anmeldenummer: 82106977.0
(22) Anmeldetag: 02.08.1982
(51) Int. Cl.: G10K 11/34, G10K 11/00

(54) **Ultraschall-Applikator**
Ultrasonic scanner
Scanner ultrasonore

(30) Priorität: 04.12.1981 DE 3148094
(43) Veröffentlichungstag der Anmeldung: 15.06.1983
(73) Patentinhaber: SIEMENS AKTIENGESELLSCHAFT, 80333 München (DE)
(72) Erfinder: Hetz, Walter, D-8520 Erlangen (DE)

## Beschreibung

Die Erfindung bezieht sich auf einen Ultraschall-Applikator mit einem Applikatorgehäuse mit Unterteil, das an der Applikationsfläche einen Wandlerelementkamm aus einer Vielzahl von Wandlerelementen aufweist, deren elektrische Anschlußleitungen im Innern des Applikatorgehäuses verlaufen.

Ultraschall-Applikatoren dieser Art sind z. B. aus dem Siemens-Prospekt »SONOLINE 8000, Dynamisch fokussierter digitaler Real-Time-Computer-Scanner«, DATA E441, Bestell-Nr. M-E 441/1970, vorbekannt. Bei den auf der Seite 2 des Prospektes abgebildeten Applikatoren verläuft der Wandlerelementkamm jeweils parallel zum Applikatorgehäuse. Lediglich die Länge der einzelnen Wandlerelementkämme variiert mit der Anwendungsfrequenz. So entspricht beispielsweise bei dem 2,5-MHz-Applikator die Länge des Wandlerelementkammes der Gesamtlänge des Applikatorgehäuses. Im Falle des 7-MHz-Applikators beträgt hingegen die Länge des Wandlerelementkammes höchstens ¹/₃ der Gesamtlänge des Applikators. Bei den 3,5-MHzsowie 5-MHz-Applikatoren ergeben sich entsprechende Zwischenabmessungen.

Aufgabe der Erfindung ist es, einen Ultraschall-Applikator der eingang genannten Art anzugeben, der noch handlicher ist als die im genannten Siemens-Prospekt beschriebenen Applikatoren.

Diese Aufgabe wird erfindungsgemäß dadurch gelöst, daß der Wandlerelementkamm unter einem spitzen Winkel zur Längsachse des Applikatorgehäuses verläuft, so daß sich eine geneigte Applikationsfläche ergibt.

Aufgrund der Schräglage des Wandlerelementkammes verkürzt sich seine Projektion auf das Applikatorgehäuse. Das Applikatorgehäuse kann also in Längsrichtung verkürzt werden, und zwar in allen Frequenzlagen (bei entsprechender Gestaltung auch in den tiefsten, z. B. 2,5-MHz- bzw. 3,5-MHz-Lagen) in gleichem Maß. Die Verwendung unterschiedlich langer Applikatoren für höhere und tiefere Frequenzen ist nicht unbedingt notwendig. Ein gegenüber dem Applikatorgehäuse schräg verlaufender Wandlerelementkamm verbessert außerdem die Applikation in dem Sinne, daß der Applikator insgesamt am Applikationsort beweglicher gehandhabt werden kann. Das übliche »Rühren« oder Kippen des Applikators am Applikationsort während der Untersuchung kann unbehindert erfolgen, da wegen der Schräge des Wandlerelementkammes der Applikator nicht so leicht wie bisher mit der von der Applikationsfläche wegweisenden Gehäusekante am Applikationsort anstößt. Wegen der besseren Beweglichkeit kann aber auch der maximale Abstand des Wandlerelementkammes von der unteren Kante des Applikatorgehäuses verkürzt werden. Schon dadurch wird auch die Gesamthöhe des Applikators kleiner.

Die Schräglage des Wandlerelementkammes ist aber auch deshalb sehr vorteilhaft, weil sich eine sehr viel einfachere Führung der elektrischen Anschlußleitungen der einzelnen Wandlerelemente im Wandlerelementgehäuse ergibt. Bei den Applikatoren des Prospektes, bei denen der Wandlerelementkamm parallel zu den Längskanten des Applikatorgehäuses verläuft, bilden die von den einzelnen Wandlerelementen des Wandlerkammes zu den einzelnen Signalschaltgliedern führenden Anschlußleitungen mit dem Wandlerkamm einen spitzen Winkel. Die Folge ist, daß bei der großen Anzahl von Anschlußleitungen diese im Bereich des Wandlerkammes stark zusammengedrängt liegen. Bei gemäß der Erfindung schräg verlaufendem Wandlerelementkamm münden hingegen die Anschlußleitungen am Wandlerkamm in etwa senkrecht. Die Leitungen sind damit an dieser Stelle weniger gedrängt und damit auch einfacher zu verlegen, was im Hinblick, auf die erwünschte besonders kompakte Bauanordnung im Innenraum des Applikatorgehäuses einen nicht unerheblichen Vorteil bringt.

Weitere Vorteile und Einzelheiten der Erfindung ergeben sich aus der nachfolgenden Beschreibung von Ausführungsbeispielen anhand der Zeichnung und in Verbindung mit den Unteransprüchen. Es zeigt
Fig. 1 zwei Ultraschall-Applikatoren gemäß der Erfindung für z. B. die Frequenzen 2,5 MHz und 3,5 MHz im Vergleich mit einem herkömmlichen Ultraschall-Applikator,
Fig. 2 einen dritten Ultraschall-Applikator gemäß der Erfindung, der beispielsweise mit der Frequenz 5 MHz arbeitet,
Fig.3 eine Vorderansicht des Ultraschall-Applikators der Fig. 2,
Fig. 4 einen vierten Ultraschall-Applikator gemäß der Erfindung, der z. B. mit 7 MHz arbeitet, und
Fig. 5 in schematischer Darstellung den Unterschied zwischen den Leitungsführungen bei einem Applikator gemäß der Erfindung und einem solchen herkömmlicher Art.

In der Fig. 1 ist ein herkömmlicher 2,5-MHz-Ultraschall-Applikator in gestrichelter Darstellung mit 1 bezeichnet. Er umfaßt das Applikatorgehäuse 2 und ein Unterteil 3, das an der Applikationsfläche 4 einen Ultraschall-Wandlerkamm aufweist. Das Applikator-Anschlußkabel 5 mündet auf der rechten Seite des Applikators 1. Demgegenüber weist der im Vollstrich gezeichnete erfindungsgemäße 2,5-MHz-Ultraschall-Applikator 6 ein stark verkürztes Gehäuse 7 mit einem Gehäuseunterteil 8 auf, das eine gegenüber der Längsrichtung des Applikatorgehäuses schräg unter einem Winkel ₄₁ verlaufende Applikationsfläche 9 umfaßt. Entlang dieser Applikationsfläche 9 erstreckt sich ein Wandlerelementkamm 10 mit einer Vielzahl von Wandlerelementen 11, die in sich wieder feingeteilt sein können. Das stark verkürzte Gehäuse 7 ist vorzugsweise aus einem thermoplastischen Kunststoff, z. B. Makrolon, gefertigt. Das Gehäuseunterteil 8 kann ebenfalls aus Makrolon mit einer Glasfaserverstärkung gefertigt sein. Das Unterteil 8 ist vorzugsweise auch noch mit einer (nicht dargestellten) Gummikappe überziehbar, welche den Wandlerelementkamm 10 elektrisch isoliert und gegen Schmutz sowie Feuchtigkeit von außen schützt. Der Ultraschall-Applikator 6 umfaßt auch noch das Applikator-Anschlußkabel 12. Dieses mündet auf der Oberfläche des Applikatorgehäuses 7 im Bereich jener Gehäuseoberkante, an deren zugehöriger Gehäuseunterkante die Schräge der Applikationsfläche 9 anläuft. Diese gegenüber herkömmlichen Ultraschall-Applikatoren unterschiedliche Anordnung des Applikator-Anschlußkabels 12 verbessert die Handhabung des Ultraschall-Applikators 6 am Applikationsort. Wird nämlich der freie, vom Anschlußkabel 12 wegweisende Teil des Applikatorgehäuses 7 mit der Hand umgriffen, so läßt sich am Applikationsort der Applikator 6 beliebig kippen oder drehen, ohne daß das Anschlußkabel 12 (das gegebenenfalls auch noch mittels Peitschenhalterung gehaltert werden kann) allzu stark geknickt oder sonstwie die freie Beweglichkeit des Applikators 6 behindert wird.

Zusätzlich zum 2,5-MHz-Ultraschall-Applikator 6 ist in der Fig. 1 auch noch in strichpunktierter Darstellung ein Unterteil 13 für einen 3,5-MHz-Ultraschall-Applikator eingezeichnet. Die Applikationsfläche dieses Unterteils ist gegenüber dem Applikatorgehäuse 7 um den Winkel α₂ geneigt. Aus der Darstellung der Fig. 1 sieht man also, daß sowohl für den 2,5-MHz- als auch für den 3,5-MHz-Applikator dasselbe verkürzte Applikatorgehäuse 7 eingesetzt werden kann.

Dies gilt im Prinzip auch für die Applikatoren der Fig. 2 bis 4. Der Applikator 14 nach Fig. 2 ist ein 5-MHz-Applikator, der ein Unterteil 15 mit einer Applikationsfläche 16 aufweist, die unter einem Winkel α₃ gegenüber dem Applikatorgehäuse 7 geneigt ist. Der Applikator 17 der Fig. 4 ist ein 7,5-MHz-Applikator. Sein Unterteil 18 hat eine Applikationsfläche 19, die unter dem Winkel α₄ gegenüber dem Applikatorgehäuse 7 geneigt ist.

In den Ausführungsbeispielen der Fig. 1 bis 4 liegen die Neigungswinkel vorzugsweise zwischen etwa 10 bis 25°. Den größten Neigungswinkel α₁ hat das 2,5-MHz-Array. Die übrigen Neigungswinkel α₂, α₃ und zr4 liegen vorzugsweise zwischen 10 und 16°. Zumindest für die Frequenzlagen 5 MHz und 7 MHz kann bedarfsweise auch der gleiche Neigungswinkel verwendet werden. Ersatzweise kann bei den Applikatoren der tieferen Frequenzlagen 2,5 MHz und 3,5 MHz (oder auch nur der tiefsten Lage von 2,5 MHz) mit den größten Neigungswinkeln auf schräge Applikationsflächen verzichtet, und es können dafür nur Applikatoren mit parallel zum Applikatorgehäuse verlaufender Applikationsfläche eingesetzt werden. In einem solchen Fall wären allerdings die Applikatorgehäuse für die niedrigeren Frequenzen länger bemessen als jene für die Applikatoren der höheren Frequenzlagen. Aber auch eine solche Wahl wäre im Sinne der Erfindung noch vorteilhaft, weil für insgesamt vier unterschiedliche Ultraschall-Applikatoren nur zwei in den Abmessungen unterschiedliche Applikatorgehäuse für tiefere und für höhere Frequenzlagen benötigt werden.

Die Fig. 3 zeigt in schematischer Darstellung den Unterschied zwischen den Leitungsführungen bei einem Applikator gemäß der Erfindung und einem solchen herkömmlicher Art. Man erkennt, daß die von einer schrägen Applikationsfläche 19 zu den Signalschaltgliedern 20 führenden Anschlußleitungen 21 für die Wandlerelemente des Wandlerelementkammes in etwa senkrecht zur Applikationsfläche 19 münden. Aufgrund dieser Winkellage liegen die Anschlußleitungen 21 bei einem Applikator gemäß der Erfindung im Bereich des Wandlerelementkammes weniger gedrängt als die Anschlußleitungen 22, die bei herkömmlichen UltraschallWandlern an einer parallel zum Wandlergehäuse verlaufenden Applikationsfläche 23 münden.

## Patentansprüche

1. Ultraschall-Applikator mit einem Applikatorgehäuse (7) mit Unterteil (8; 13; 15; 18), das an der Applikationsfläche (7; 16; 19) einen Wandlerelementkamm (10) aus einer Vielzahl von Wandlerelementen (11) aufweist, deren elektrische Anschlußleitungen (21) im Innern des Applikatorgehäuses (7) verlaufen, dadurch gekennzeichnet, daß der Wandlerelementkamm (10) unter einem spitzen Winkel (α₁; tX2; t_{X3}; x₄) zur Längsachse des Applikatorgehäuses (7) verläuft, so daß sich eine geneigte Applikationsfläche (9; 16; 19) ergibt.

2. Ultraschall-Applikator nach Anspruch 1, dadurch gekennzeichnet, daß der Neigungswinkel so gewählt ist, daß die elektrischen Anschlußleitungen (21) der Wandlerelemente (11) des Wandlerelementkammes (10) im Innern des Applikatorgehäuses (7) etwa senkrecht am Wandlerelementkamm (10) münden.

3. Ultraschall-Applikator nach Anspruch 1 oder 2, dadurch gekennzeichnet, daß der Neigungswinkel für unterschiedliche Betriebsfrequenzen zwischen etwa 10 bis 25°, bei höheren Frequenzen vorzugsweise zwischen 10 und 16° liegt.

4. Ultraschall-Applikator nach einem der Ansprüche 1 bis 3, dadurch gekennzeichnet, daß das Applikator-Anschlußkabel (12) auf der Oberfläche des Applikatorgehäuses (7) im Bereich jener Gehäuseoberkante mündet, an deren zugehöriger Gehäuseunterkante die Neigung der Applikationsfläche (9; 16; 19) beginnt.

## Claims

1. An ultrasonic scanner comprising a scanner housing (7) with a base (8; 13; 15; 18) which on the scanning surface (7; 16; 19) possesses a transducer element comb (10) consisting of a plurality of transducer elements (11), whose electrical connection lines (21) extend inside the scanner housing (7), characterised in that the transducer element comb (10) extends at an acute angle (α₁; α₂; α₃; a4) to the longitudinal axis of the scanner housing (7), so that a sloping scanning surface (9; 16; 19) is formed.

2. An ultrasonic scanner als claimed in Claim 1, characterised in that the angle of inclination is such that the electrical connection lines (21) of the transducer elements (11) of the transducer element comb (10) open approsimately at right angles on the transducer element comb (10) inside the scanner housing (7).

3. An ultrasonic scanner as claimed in Claim 1 or 2, characterised in that the angle of inclination lies between approximately 10 to 25° for different operating frequencies, preferably between 10 and 16° in the case of higher frequencies.

4. An ultrasonic scanner as claimed in one of Claims 1 to 3, characterised in that the scanner connection cable (12) leads to the upper surface of the scanner housing (7) in the region of the housing from whose lower edge the inclination of the scanning surface (9; 16; 19) begins.

## Revendications

1. Applicateur ultrasonore comportant un boîtier d'applicateur (7) à partie inférieure (8; 13; 15; 18) muni sur la surface d'application (7; 16; 19) d'un peigne (10) d'éléments transducteurs, constitué par une pluralité d'éléments transducteurs (11) dont les conducteurs électriques de liaison (21) s'étendent à l'intérieur du boîtier d'applicateur (7), caractérisé par le fait que le peigne (10) d'éléments transducteurs s'étend sous un angle aigu (α₁; a₂; α₃; x₄) par rapport à l'axe longitudinal du boîtier d'applicateur (7) de manière qu'il en résulte une surface d'aplication obliqué (9; 16; 19).

2. Applicateur ultrasonore selon la revendication 1, caractérisé par le fait que l'angle d'inclinaison est choisi de façon que les conducteurs électriques de liaison (21) des éléments transducteurs (11) du peigne (10) d'éléments transducteurs débouchent à l'intérieur du boîtier d'applicateur (7) à peu près perpendiculairement sur le peigne (10) d'éléments transducteurs.

3. Applicateur ultrasonore selon la revendication 1 ou 2, caractérisé par le fait que l'angle d'inclinaison se situe pour des fréquences de fonctionnement différentes, entre environ 10 et 25°, pour des fréquences élevées, de préférence entre 10 et 16°.

4. Applicateur ultrasonore selon l'une des revendications 1 à 3, caractérisé par le fait que le câble de branchement (12) de l'applicateur débouche sur la surface du boîtier d'applicateur (7), dans la partie de celui des bords du boîtier sur lequel le bord inférieur du boîtier sur lequel commence l'inclinaison de la surface d'application (9; 16; 19).
